# FASCICULE DE BREVET EUROPEEN

(11) **EP 0 082 775 B1**
(45) Date de publication et mention de la délivrance du brevet: **08.03.1989**
(21) Numéro de dépôt: 82402313.9
(22) Date de dépôt: 16.12.1982
(51) Int. Cl.: F23L 17/02, F23L 17/08

(54) **Aspirateur statique de fluide gazeux perfectionné**
Schornsteinaufsatz für gasförmiges Fluid
Cowl for gaseous fluid

(30) Priorité: 18.12.1981 FR 8123681
(43) Date de publication de la demande: 29.06.1983
(73) Titulaire: Amphoux, André, F-75012 Paris (FR)
(72) Inventeur: Amphoux, André, F-75012 Paris (FR)
(74) Mandataire: Derambure, Christian

(56) Documents cités:
- EP-A- 0 079 256
- FR-A- 387 721
- FR-A- 1 403 955
- FR-A- 2 034 434
- FR-A- 2 474 651
- US-A- 3 311 302

## Description

La présente invention concerne un aspirateur statique de fluide gazeux perfectionné, notamment pour des gaz rejetés ou des fumées à partir d'une cheminée ou d'une sortie quelconque à axe sensiblement vertical.

On connaît déjà des aspirateurs composés d'un élément inférieur et d'un élément supérieur, creux, circulaires, superposés, coaxiaux, rigidement fixés l'un à l'autre, à une certaine distance l'un de l'autre. L'élément inférieur de l'aspirateur comporte un fond inférieur et un chapeau inférieur, de forme générale tronconique, associés l'un à l'autre, rigidement fixés l'un avec l'autre par leur grande base commune et traversés coaxialement par un tuyau qui leur est solidaire et qui débouche dans l'espace compris entre les deux éléments inférieur et supérieur par un orifice de sortie des fluides gazeux. L'élément supérieur est constitué d'un fond supérieur et d'un chapeau supérieur, chacun d'eux ayant une forme générale de cône, rigidement fixés l'un à l'autre par leur grande base commune.

Ces aspirateurs statiques servent d'abord à faciliter l'élimination des fluides gazeux à partir de l'orifice de sortie du conduit prolongeant la cheminée au-dessus de laquelle cet appareil est destiné à être monté.

Par leur conception, ces aspirateurs statiques font appel à l'effet d'aspiration d'un tube Venturil. Le tuyau par lequel arrivent les fluides gazeux débouche dans l'espace compris entre les deux éléments inférieur et supérieur de l'aspirateur. Le vent, dans l'espace situé entre ces éléments inférieur et supérieur a un écoulement de l'air similaire a celui d'un tube Venturi, les fluides gazeux étant attirés a partir de l'orifice de sortie de ces fluides.

Ces aspirateurs statiques donnent en général de bons résultats en présence de vent, mais ils sont construits sans tenir compte de la section libre se trouvant entre l'élément inférieur et l'élément supérieur, à savoir la section libre de passage en périphérie du fluide à évacuer. Or, cette section libre a une action très importante, plus particulièrement quand l'aspirateur statique n'est pas soumis à l'action du vent, donc par temps calme. Il se produit alors une perte de charge très importante, ce qui diminue la vitesse d'expulsion verticale des fluides à évacuer.

Les aspirateurs statiques connus permettent également d'éviter que l'eau de pluie ne viennent pénétrer dans le conduit de la cheminée par l'intermédiaire de l'orifice de sortie du fluide gazeux. Cependant, ils ne sont pas conçus spécialement pour une pluie tombant selon un certain angle par rapport à l'axe vertical du conduit prolongeant la cheminée. Il ne sont pas prévus non plus pour fonctionner avec des vents ascendants, ou descendants, formant un certain angle avec l'horizontale.

Par ailleurs, ces aspirateurs ne sont pas conçus pour obtenir un débit nominal fixe de fluides gazeux rejetés, quelle que soit la vitesse du vent.

On connaît également (document FR-A-2 474 651) une installation de rejet dans l'atmosphère ambiante d'un fluide gazeux sous pression et vitesse élevée, par écoulement forcé au moyen d'une machine d'évacuation à laquelle est associée une conduite de rejet qui comporte en outre un dispositif d'évacuation du fluide, associé à l'orifice aval de la conduite de rejet, ce dispositif étant monobloc, normalement dépouvu de parties mobiles, fonctionnant par la suite de son association à la conduite et présence dans l'atmosphère ambiante, c'est-à-dire sans ^{î} consommation d'énergie extérieure; le dispositif comportant essentiellement au moins une paroi définissant au moins un espace en forme de Venturi, l'orifice aval étant situé à l'endroit ou à proximité immédiate de la zone rétrécie dudit Venturi. Par conséquent, ce document décrit un aspirateur dynamique qui pose des problèmes différents de ceux des aspirateurs statiques.

L'invention a pour but de pallier ces inconvénients. A cet effet, elle propose un aspirateur statique comportant: un élément inférieur et un élément supérieur, formant venturi, circulaires, superposés, coaxiaux selon un axe longitudinal XX, fixés rigidement l'un à l'autre à une certaine distance l'un de l'autre, l'élément inférieur comportant un fond inférieur et un chapeau inférieur ayant une forme de cône tronqué, traversés coaxialement par un conduit qui débouche dans l'espace compris entre les deux éléments inférieur et supérieur par un orifice de sortie des fluides gazeux formant une base circulaire, l'élément supérieur comportant un fond supérieur et un chapeau supérieur ayant une forme conique caractérisé par le fait que, la hauteur h comprise entre la base circulaire du chapeau inférieur et le fond supérieur au droit du conduit est de l'ordre de la moitié du diamètre d du conduit, l'angle formé entre les génératrices du fond supérieur et l'axe YY perpendiculaire à l'axe longitudinal XX est compris entre 15° et 45° plus spécialement de l'ordre de 26,5° et le diamètre D de l'élément supérieur est compris entre 2d et 3,1 d, notamment entre 2,2 d et 3,1 d et, notamment, égal à 3 d, ce qui conduit à la caractéristique de structure que les génératrices du chapeau inférieur de l'élément inférieur et les génératrices du fond supérieur de l'élément supérieur ont un point commun, de manière que, en combinaison, en premier lieu, l'aire cylindrique de révolution à base circulaire comprise entre l'élément inférieur et l'élément supérieur en projection du conduit (section libre Sh) soit au moins égale à la section de l'orifice de sortie du conduit Sd; en deuxième lieu, l'orifice de sortie du conduit soit protégé de la pluie tombant sous un angle 8 avec l'axe YY de l'ordre de 45°.

Les moyens permettant d'assurer une section libre de passage du fluide à évacuer au moins égale à la section de l'orifice de sortie sont constitués par le fond supérieur de l'élément supérieur, de forme générale pseudoconique, dont la génératrice forme avec l'axe longitudinal du dispositif un angle a inférieur à 75°. De préférence, l'angle a est compris entre 45° et 75°.

Les moyens permettant la protection de l'orifice de sortie du tuyau contre la pluie sont constitués par l'élément supérieur, dont le diamètre D est de préférence compris entre 2 et 3,5 fois le diamètre d de cet orifice de sortie.

Plus préférentiellement, le diamètre D de l'élément supérieur est compris entre 2,2 fois le diamètre d de l'orifice de sorite et 3,1 fois le diamètre d de l'orifice de sortie.

Les moyens permettant d'augmenter la hauteur de la zone de dépression finale par rapport à la hauteur de la zone de dépression initiale sont constitués par le chapeau supérieur de l'élément supérieur et le fond inférieur de l'élément inférieur dont les génératrices forment un angle y inférieur à 60° environ.

La description suivante, en regard du dessin annexé à titre d'exemple non limitatif permettra d'illustrer un mode de réalisation de l'invention.

La figure unique est une vue schématique du dispositif selon l'invention.

Le dispositif aspirateur de fluide gazeux comporte en combinaison un conduit 1, un élément inférieur 2' creux, circulaire, avec lequel il est rendu solidaire. L'élément inférieur 2 est constitué d'un fond inférieur 3 et d'un chapeau inférieur 4, chacun d'eux ayant une forme pseudo-conique d'axe XX, fixés rigidement l'un à l'autre suivant deux grandes bases communes 5 de contour circulaire. Le conduit 1 traverse coaxialement le fond inférieur 3 et le chapeau inférieur 4.

L'élément supérieur 6 est constitué d'un fond supérieur 7 et d'un chapeau supérieur 8, chacun d'eux ayant une forme pseudo-conique. Ces deux éléments sont associés l'un à l'autre suivant leur grande base de contour circulaire 9. Plus particulièrement, le fond inférieur 3 et le chapeau inférieur 4 ont une forme de cône tronqué, le diamètre de la petite base de ces cônes tronqués étant sensiblement égal au diamètre d du conduit 1.

Selon l'invention, l'aspirateur statique comporte des moyens 10 permettant d'assurer une section libre Sh de passage de fluide à évacuer entre l'élément inférieur 2 et l'élément supérieur 3 au moins égale à la section Sd de l'orifice de sortie du conduit 1 par lequel arrivent les fluides à évacuer; des moyens 11 permettant la protection de l'orifice de sortie du conduit 1 contre la pluie et des moyens 12 permettant d'augmenter la hauteur H2 de dépression finale par rapport à la hauteur H1 de dépression initiale.

Les moyens 10 permettant d'assurer une section libre Sh de passage de fluides à évacuer entre l'élément inférieur 2 et l'élément supérieur 6 au moins égale à la section Sd de l'orifice de sortie du conduit 1 par lequel arrivent les fluides à évacuer sont constitués par le fond supérieur 7 de l'élément supérieur 6 de forme généralement conique dont la génératrice forme avec l'axe longitudinal XX du dispositif un angle a inférieur à 75°.

En effet, le vent suivant sa direction, peut avoir une influence plus ou moins favorable sur le tirage.

Quand le vent est dirigé de bas en haut, par exemple selon la direction de la flèche F1 formant un angle β rapport à un axe YY perpendiculaire à l'axe longitudinal XX du dispositif, il augmente le tirage.

S'il n'existe pas de vent, et si la vitesse de sortie des fluides à extraire est représentée par un vecteur parallèle à l'axe XX, de préférence vertical, de longueur 1, le débit de fluide écoulé par seconde est égal à la section Sd.l.

Si le vent vient agir selon une direction ascendante, par exemple selon la flèche F1, les fluides sortiront du dispositif suivant la résultante du vecteur vertical et du vecteur incliné de longueur 11 , et le débit de fluide évacué sera plus important.

Par contre, si le vent vient à agir selon une direction perpendiculaire à l'axe XX longitudinal du dispositif, il est nécessaire, pour qu'il y ait un débit de fluide, que la section libre Sh de passage de fluide entre l'élément inférieur 2 et l'élément supérieur 6 soit au moins égale a la section Sd de l'orifice de sortie du conduit 1.

Par section libre Sh de passage du fluide, on entend la surface de l'aire cylindrique d'axe XX, de révolution, à base circulaire, qui est comprise entre l'élément inférieur 2 et l'élément supérieur 6, en projection du conduit 1. Ainsi, cette section libre Sh est cylindrique de révolution de hauteur h, la hauteur h étant comprise entre la base circulaire 13 du chapeau inférieur 4 et le fond supérieur 7, au droit du conduit 1. La base circulaire est de diamètre d. Cette section libre est diminuée par la surface qui est occupée par le vent, et si le vent occupe la moitié du volume, la surface libre est diminuée de moitié. Par conséquent, on peut écrire que la section libre du passage de fluide est égale à · 2π · Y h.

Par contre, la section de l'orifice de sortie du tuyau est égale à Sd = π · . On a donc h = i. Par conséquent la tangente de l'angle formé entre la génératrice 7 du fond supérieur et l'axe YY perpendiculaire à l'axe longitudinal XX est égale à J. Ainsi tg β = et l'angle est égal a 26°5.

Cependant, grâce au dispositif la section libre Sh qui naturellement était égale à Sd peut être augmentée jusqu'à 2 Sd, en augmentant la distance h jusqu'à 0,5 d donc en augmentant la distance entre l'élément inférieur 2 et l'élément supérieur 6. On peut augmenter la section Sh par rapport à Sd en augementant h jusqu'à 0,6 d.

L'angle β est compris entre 15° et 45°. L'angle a, complémentaire de formé entre l'axe XX et la génératrice 7 du fond supérieur, est compris entre environ 75° et 45°.

Si le fluide à évacuer a une vitesse ascensionnelle qui n'est pas négligeable, l'angle β' formé par la direction du vent par rapport à l'axe YY perpendiculaire à l'axe longitudinal XX du dispositif est un angle inférieur à l'angle β. Par conséquent, on peut écrire β' compris entre 15° et 45°. L'angle a formé par la génératrice 7 du fond supérieur de l'élément supérieur 6 et l'axe XX est compris entre 0 et 75°. L'angle 1 qui est l'angle formé par la génératrice 8 du chapeau supérieur et la génératrice 7 du fond supérieur est compris entre 0 et 60°. L'angle y formé entre la génératrice 7 et la génératrice 4 a une bissectrice confondue avec l'axe YY. Il permet d'obtenir l'effet Venturi ses valeurs sont fonction de valeurs données à l'angle y.

Les moyens 11 permettant la protection de l'orifice de sortie du conduit 1 contre la pluie sont constitués par l'élément supérieur dont le diamètre D est inférieur ou égal à 3,5 fois le diamètre d de l'orifice de sortie.

Si la pluie tombe selon la direction de la flèche F2 en formant un angle 8 avec l'axe YY perpendiculaire à l'axe longitudinal du dispositif, et si on appelle dl la distance qui sépare le bord externe 14 de l'élément inférieur et la projection de l'orifice de sortie sur l'axe YY, cette projection ayant la référence 15, on peut écrire:

Ainsi, si l'angle 8 est égal à 45°, et si par ailleurs le paramètre h est égal à d 2 et que l'angle β est égal à 26° ,5, le diamètre D est égal à 3d.

Si l'angle a a une valeur inférieure à savoir une valeur égale à l'angle β', lorsque la vitesse ascensionnelle des fluides évacués n'est pas négligeable, et si la hauteur h est égale à q, pour que l'angle 8 soit égal à 45°, c'est à dire pour protège au maximum l'orifice de sortie du conduit 1, on peut prévoir un diamètre D moins important qui peut par exemple être égal à deux fois le diamètre du conduit 1.

Ainsi, on peut écrire D compris entre 2d et 3, 5d.

Les moyens 12 permettant d'augmenter la hauteur de la zone de dépression finale par rapport à la hauteur H1 de la zone de dépression initiale sont constitués par le chapeau supérieur 8 de l'élément supérieur et le fond inférieur 3 de l'élément inférieur dont les génératrices 8 et 3 forment un angle y inférieur à 60° environ.

La hauteur H1 est la distance entre les bords externes circulaires 14 de l'élément inférieur et 16 de l'élément supérieur. Quant à la distance H2, c'est la distance entre les génératrices 12 respectivement du fond inférieur 3 et du chapeau supérieur 8, cette distance étant prise selon un axe parallèle à l'axe XX.

De préférence, le rapport ? est d'environ 3.

Le dispositif statique selon l'invention permet donc de canaliser le vent en ramenant sa direction selon une direction perpendiculaire à l'axe XX longitudinal du conduit 1.

Ainsi l'axe du conduit 1 n'a bas à être obligatoirement situé dans un plan vertical, donc peut ne pas être perpendiculaire au plan horizontal.

On peut prévoir en outre des moyens 17 de régulation du débit nominal des fluides gazeux rejetés.

Ces moyens sont constitués par un volet dont l'axe 18 de pivotement est décalé par rapport au centre de son plus grand diamètre. De préférence, le volet est pseudo-circulaire, non plan. Il permet d'obturer plus ou moins le conduit 1 en fonction de la vitesse du vent. On peut donc obtenir un débit nominal fixe des fluides gazeux rejetés, quelle que soit la vitesse du vent. Lorsque cette vitesse est faible, le volet n'obture que très faiblement le conduit 1. Lorsque la vitesse du vent augmente, le volet pivote autour de son axe de rotation qui, de préférence, est perpendiculaire à l'axe XX longitudinal du dispositif. Le conduit 1 est obturé de façon plus importante, toutes choses égales par ailleurs. Le volet pivote de façon proportionnelle à la vitesse du vent grâce à un tarage par un ressort dont la force de rappel est progressive ou grâce à un contrepoids qui est plus ou moins lourd en fonction de la vitesse du vent.

L'aspirateur statique suivant l'invention peut, le cas échéant être dépourvu du fond inférieur 3, et/ou du chapeau supérieur 8.

## Revendications

1. Un aspirateur statique comportant: un élément inférieur (2) et un élément supérieur (6), formant venturi, circulaires, superposés, coaxiaux selon un axe longitudinal XX, fixés rigidement l'un à l'autre à une certaine distance l'un de l'autre, l'élément inférieur (2) comportant un fond inférieur (3) et un chapeau inférieur (4) ayant une forme de cône tronqué, traversés coaxialement par un conduit (1) qui débouche dans l'espace compris entre les deux éléments inférieur (2) et supérieur (6) par un orifice de sortie des fluides gazeux formant une base circulaire (13), l'élément supérieur comportant un fond supérieur (7) et un chapeau supérieur (8) ayant une forme conique caractérisé par le fait que, la hauteur h comprise entre la base circulaire (13) du chapeau inférieur et le fond supérieur (7) au droit du conduit (1) est de l'ordre de la moitié du diamètre d du conduit (1), l'angle formé entre les génératrices du fond supérieur (7) et l'axe YY perpendiculaire à l'axe longitudinal XX est compris entre 15° et 45°, plus spécialement de l'ordre de 26,5° et le diamètre D de l'élément supérieur (6) est compris entre 2d et 3,1 d, notamment entre 2,2 d et 3,1 d et, notamment, égal à 3d, ce qui conduit à la caractéristique de structure que les génératrices du chapeau inférieur (4) de l'élément inférieur (2) et les génératrices du fond supérieur (7) de l'élément supérieur (6) ont un point commun, de manière que, en combinaison, en premier lieu, l'aire cylindrique de révolution à base circulaire comprise entre l'élément inférieur (2) et l'élément supérieur (6) en projection du conduit (1) (section libre Sh) soit au moins égale à la section de l'orifice de sortie du conduit (1) Sd; en deuxième lieu, l'orifice de sortie du conduit (1) soit protégé de la pluie tombant sous un angle ô avec l'axe YY de l'ordre de 45°.

2. Aspirateur statique selon la revendication 1, caractérisé en ce que le rapport entre la hauteur H2 de zone de dépression finale et la hauteur H1 de zone de dépression initiale, H1 étant la distance entre les bords externes circulaires (14, 16) de l'élément inférieur (2) et de l'élément supérieur (6), et H2 étant la distance entre les génératrices (12) du fond inférieur (3) et du chapeau supérieur (8) prise au droit des bords externes (14 et 16) est égal à 3 environ, les génératrices respectivement du fond inférieur (3) et du chapeau supérieur (8) formant entre elles un angle inférieur à 60° environ.

3. Asiprateur statique selon l'une quelconque des revendications 1 et 2, caractérisé par le fait qu'il comporte des moyens (17) de régulation du débit nominal des fluides gazeux rejetés constitués par un volet pseudo-circulaire (17) non plan, pouvant pivoter autour d'un axe (18) sensiblement perpendiculaire à l'axe XX longitudinal, cet axe (18) étant décalé par rapport au centre du plus grand diamètre du volet.

## Patentansprüche

1. Ein Schornsteinaufsatz bestehend aus einem unteren Aufsatzteil (2) und einem oberen Aufsatzteil (6) zur Bildung eines Venturirohrs, runde, übereinander und im Sinne der Längsachse XX angeordnete sowie fest in einem bestimmten Abstand Zueinander miteinander verbundene Teile, wobei das untere Aufsatzteil (2) aus einem unteren Boden (3) und einer unteren Haube (4) in Form eines Kegelstumpfs besteht und ein Rauchrohr (1) in koaxialer Richtung diese beiden Unterglieder durchläuft und in den Zwischen unterem Aufsatzteil (2) und oberem Aufsatzteil (6) vorhandenen Zwischenraum mündet, wobei die gasförmigen Fluide über eine runde öffnung (13) ausgeschieden werden; das obere Aufsatzteil besteht aus einem oberen Boden (7) und einer oberen kegelförmigen Haube (8) und ist dadurch gekennzeichnet, dass die zwischen der runden öffnung (13) der unteren Haube und dem oberhalb des Rauchrohrs (1) angeordneten Boden (7) resultierende Höhe h der Hälfte des Querschnitts d des Rauchrohrs (1) entspricht; der anhand der Erzeugenden des oberen Bodens (7) und der senkrecht zur Längsachse XX Verlaufenden YY-Achse gebildete β-Winkel liegt im Bereich von 15 und 45 Grad, genauer gesagt bei 26,5 Grad, wobei der Durchmesser D des oberen Aufsatzteils (6) zwischen 2d und 3,1 d, um genau zu sein zwischen 2,2d und 3,1d liegt, d.h. gleich 3d ist, was zur Folge hat, dass die Erzeugenden der unteren Haube (4) des unteren Aufsatzteils (2) und jene des oberen Bodens (7) des oberen Aufsatzteils (6) zum selben Punkt auslaufen, wodurch einerseits die zwischen dem unteren Aufsatzteil (2) und dem über dem Rauchrohr (1) (freier Zwischenraum Sh) angeordneten oberen Aufsatzteil (6) entstehende runde Umdrehungszylinderfläche mindestens dem Querschnitt der Austrittsöffnung des Rauchrohrs (1) Sd entspricht und andererseits die öffnung des Rauchrohrs (1) vor Regen geschützt wird, der schräg unter Bildung eines 45 Grad δ-Winkels einfällt.

2. Schornsteinaufsatz nach Anspruch 1, dadurch gekennzeichnet, dass die Höhe H2 der endgültigen Unterdruckzone gegenüber der Höhe H1 der anfänglichen Unterdruckzone im Verhältnis 1 : 3 steht, wobei H1 der Abstand zwischen den Aussenkanten (14 und 16) des unteren Aufsatzteils (2) und des oberen Aufsatzteils (6) ist und H2 der im vertikalen Verlauf der Aussenränder (14 und 16) entstehende Abstand zwischen den Erzeugenden (12) des unteren Bodens (3) und der oberen Haube (8) ist und 3 beträgt, wobei die Erzeugenden des unteren Bodens (3) und der oberen Haube (8) zusammen einen Winkel unter 60 Grad bilden.

3. Schornsteinaufsatz nach Anspruch 1 oder 2, dadurch gekennzeichnet, dass er mit Vorrichtungen (17) zur Regulierung des Nominaldurchsatzes der abzuführenden gasförmigen Fluide versehen ist, die aus einer pseudorunden unebenen Klappe (17) bestehen, die um eine leicht senkrecht zur Längsachse XX stehende Achse (18) gedreht werden kann, wobei diese Achse (18) in Hinsicht auf die Mitte des grössten Klappendurchmesser verschoben ist.

## Claims

1. A static vacuum cleaner consisting of: a lower (2) and upper element (6), of venturi type, which are circular, superposed, coaxial according to a XX longitudinal axis, rigidly attached one to the other, at a certain distance one from the other; the lower element (2) consists of a lower bottom (3) and a lower cover (4), a truncated- cone shaped, coaxially crossed bya pipe (1) which opens out into the space included between the two lower (2) and upper (6) elements, by a gaseous fluids outlet, forming a circular base (13); the upper element consisting of an upper bottom (7) and a cone-shaped upper cover (8) characterized in that the height h included between the lower cover circular base (13) and the upper bottom (7) facing the pipe (1), is about half the diameter d of the pipe (1), the angle formed between the upper bottom (7) generatrixes and the YY axis perpendicular to the XX longitudinal axis is included between 15° and 45°, more especially of the order of 26.5 and the diameter D of the upper element (6) is included between 2d and 3.1d, in particular between 2.2 d and 3.1d, especially, equal to 3d, which leads to the typical structure that the generatrixes of the lower element (2) lower cover (4) and the generatrixes of the upper element (6) higher bottom (7) have a commun point, so that, when combined in the first place, the circular base cylindrical area of revolution included between the lower element (2) and the upper element (6) in projection of the pipe (1) (Sh free section), is at least equal to the pipe outlet section (Sd); in the secondplace, the pipe outlet (1) is protected from the rain, falling under an angle 8 with the YY axis, of about 45°.

2. Static vacuum cleaner according to claim n° 1, characterized in that the ratio between the final low pressure area height H2 and the initial low pressure area height H1, H1 being the distance between the external circular edges (14, 16) of the lower element (2) and the upper element (6), and H2 being the distance between the generatrixes (12) of the lower bottom (3) and of the upper cover (8), facing the external edges (14 and 16), equal to about 3, the lower bottom (3) and upper cover (8) generatrixes respectively forming an angle of less than roughly 60°.

3. Static vacuum cleaner according to any of the claims n° 1 and 2, characterized in that it consists of adjustment means (17) of the rated discharged gaseous fluids flow constituted by a pseudo-circular (17) unplanar shutter, which can rotate around an axis (18), approximately perpendicular to the XX longitudinal axis, this axis (18) being out-ofline with respect to the shutter's largest diameter center.
